# FASCICULE DE BREVET EUROPEEN

(11) **EP 0 261 023 B1**
(45) Date de publication et mention de la délivrance du brevet: **13.05.1992**
(21) Numéro de dépôt: 87402014.2
(22) Date de dépôt: 09.09.1987
(51) Int. Cl.: G09F 3/00, B01L 3/02, B65D 39/00

(54) **Procédé de caractérisation d'un instrument de laboratoire et pipette ainsi caractérisée par coloration**
Vorrichtung zum Kennzeichnen eines Laborinstrumentes und eine entsprechend mittels Farben gekennzeichnete Pipette
Identification method for a laboratory instrument, and pipette identified accordingly by colours

(30) Priorité: 12.09.1986 FR 8612787
(43) Date de publication de la demande: 23.03.1988
(73) Titulaire: ALP ARTICLES DE LABORATOIRE DE PRECISION S.A., F-05130 La Roche de Rame (FR)
(72) Inventeur: Judic, Hervé, F-78190 Trappes (FR)
(74) Mandataire: Lassiaille, Christian Michel

(56) Documents cités:
- DE-A- 2 332 493
- FR-A- 1 061 943
- FR-A- 2 056 974
- FR-A- 2 258 896
- FR-A- 2 339 851
- FR-A- 2 501 636
- GB-A- 248 678
- GB-A- 1 567 325
- US-A- 3 406 573
- US-A- 3 741 732

## Description

L'invention concerne un procédé de caractérisation d'une pipette de laboratoire permettant à un utilisateur d'en identifier immédiatement et sans erreur possible au moins le volume maximal ou nominal par coloration.

Il est crucial pour un instrument de laboratoire de pouvoir être identifié rapidement et sans ambiguïté quant à ses caractéristiques principales, et ce même lorsqu'il est mélangé à d'autres instruments et quelle que soit sa position.

Ce problème se pose en particulier pour les pipettes de laboratoire, notamment les pipettes jetables à un seul usage, pour lesquelles l'utilisateur doit pouvoir identifier le volume maximum au premier regard immédiatement et sans erreur possible. En effet, les pipettes de différents volumes sont relativement peu différentes les unes des autres et peuvent être confondues dès que les conditions d'utilisation ne sont pas parfaites (désordre, nombreuses pipettes, manipulations rapides et/ou nombreuses ...).

Pour résoudre ce problème, la première solution a consisté a inscrire sur la pipette, au-dessus des graduations, le volume de la pipette avec les divers autres renseignements et caractéristiques (températures d'utilisation, tolérances...). Cette solution n'est pas satisfaisante dans la mesure où il est nécessaire de lire avec attention la caractéristique. Ainsi, il n'est pas possible de choisir instantanément une pipette d'un volume donné au milieu d'un groupe de pipettes de volumes divers.

Pour remédier à ces inconvénients, on a pensé à caractériser les pipettes par un code de couleurs. La pipette comporte alors une marque colorée, dont la couleur est en relation biunivoque avec le volume. La simple vue de la couleur permet d'identifier immédiatement et sans ambiguïté le volume de la pipette.

Dans un premier mode de réalisation connu, on appose une bande de peinture longitudinale à l'opposé des graduations. L'inconvénient majeur de cette solution est que l'identification du volume n'est possible que si la pipette est dans une position telle que la bande de peinture est orientée vers l'utilisateur. En effet, dans le cas contraire, les graduations cachent la bande de peinture. De plus, lorsque cette bande de peinture est apposée sur le pourtour de l'instrument pour être vue en toute position (brevet US-3 406 573), elle peut gêner la lecture et la mesure, et peut se détériorer par suite de manipulations ou du transport. L'apposition d'une telle bande est, de plus coûteuse à réaliser.

Dans un second mode de réalisation connu, on associe à l'extrémité d'aspiration de la pipette un embout plastique coloré à travers lequel on effectue l'aspiration. Cet embout est en matière plastique injectée colorée et est associé à la pipette de façon hermétique, c'est-à-dire sans fuite à la jonction. On peut avantageusement insérer dans l'embout une matière filtrante de protection. Ce mode de réalisation a pour inconvénient qu'il est trop sophistiqué et d'un prix de revient beaucoup trop important. En particulier, la jonction hermétique de l'embout injecté ou tube pose de nombreux problèmes et doit être réalisée par des techniques onéreuses (par exemple soudure à ultrasons). De plus, on ne peut pas voir de l'extérieur la qualité de la matière filtrante de protection dans l'embout, ni même être sûr de sa présence.

Enfin, dans de nombreuses applications, il est nécessaire d'avoir des instruments de laboratoire totalement stériles et inertes vis-à-vis des substances chimiques et/ou biologiques. C'est le cas en particulier dans le domaine médical ou biologique, en sérologie ou immunologie ou microbiologie ... On sait (brevet anglais GB 1 567 325) que pour satisfaire ces contraintes, il est avantageux d'utiliser des pipettes jetables stériles comportant dans leur extrémité d'aspiration un tampon de coton ou de viscose formant protection stérile permettant de définir le niveau maximum de la pipette, d'absorber le liquide aspiré suffisamment pour le retenir dans la pipette, et empêchant l'écoulement du liquide à travers l'extrémité d'aspiration. Une pipette jetable est réalisée de façon connue en matière synthétique extrudée.

On sait aussi (brevet anglais GB 2 486 78) qu'il est possible de ménager des saillies ou rainures dans un bouchon de liège destiné aux bouteilles à usage médical. Un tel enseignement ne permet cependant pas de résoudre les problèmes mentionnés ci-dessus.

L'invention vise à remédier aux inconvénients ci-dessus mentionnés des procédés de caractérisation et des pipettes connus, et a pour objet un procédé de caractérisation d'une pipette qui assure une identification immédiate au premier regard, parfaite et sans erreur possible, n'altérant pas les propriétés de stérilité de l'instrument, inerte vis-à-vis des substances chimiques et/ou biologiques et qui n'augmente pas, voire diminue le prix de revient de l'instrument ainsi caractérisé. Un autre objet de l'invention est de permettre la caractérisation d'une pipette d'une façon sûre, sans détérioration possible de cette caractérisation lors des manipulations, du transport, ou de la mise en contact de l'instrument avec des agents extérieurs agressifs, et sans nuire aux qualités de l'instrument (précision, fiabilité d'emploi, sécurité ...). L'invention a également pour objet une pipette dont le volume est identifiable immédiatement et sans erreur possible, qui peut être totalement stérile et inerte vis-à-vis des substances chimiques et/ou biologiques, et dont le prix de revient est inférieur ou égal à celui des pipettes connues.

Pour ce faire, l'invention concerne un procédé de caractérisation d'une pipette de laboratoire comportant au moins un tube transparent par des moyens de caractérisation colorés permettant à l'utilisateur d'en identifier immédiatement et sans erreur possible au moins le volume maximum ou nominal, caractérisé en ce que l'on insère au moins un morceau de matière colorée dont la couleur correspond audit volume à l'intérieur de l'extrémité d'aspiration de la pipette, de sorte que ce morceau de matière colorée est visible de l'extérieur en toutes circonstances tout en étant à l'abri des agressions extérieures.

On peut utiliser autant de morceaux colorés qu'il y a de caractéristiques à identifier. Les moyens de caractérisation sont insérés dans une partie du tube exempte de graduations et éloignée de toute graduation ou inscription.

L'invention propose également une pipette de laboratoire du type comportant des moyens de caractérisation colorés dont la couleur correspond au volume maximum ou nominal de la pipette, permettant à un utilisateur d'identifier immédiatement et sans erreur possible le volume maximum ou nominal de la pipette, caractérisée en ce que les moyens de caractérisation sont constitués d'au moins un morceau de matière colorée qui est inséré dans l'extrémité d'aspiration de la pipette. Dans le cas où une protection stérile doit être prévue à l'extrémité d'aspiration, celle-ci est colorée et constitue les moyens de caractérisation du volume de la pipette.

L'invention permet donc de réaliser des instruments de laboratoire d'utilisation très sûre, de très faible prix de revient et parfaitement stériles et inertes. On remarquera de plus avantageusement que la coloration est d'autant plus efficace que le support est une matière fibreuse ou cellulaire et qu'elle est visible à travers le tube. On remarquera de plus que l'invention permet la codification de plusieurs caractéristiques sur un même instrument de laboratoire de façon visible de l'extérieur quelle que soit la position de l'instrument et à l'abri des agressions extérieures, et ce, de façon économique et facile, alors que ce n'était pas possible grâce à l'art antérieur.

D'autres avantages et caractéristiques apparaîtront à la lecture de la description suivante se référant à la figure unique annexée qui est une vue schématique en élévation d'une pipette selon l'invention.

L'invention concerne un procédé de caractérisation d'une pipette 1 de laboratoire comportant au moins un tube 2 transparent. Une telle pipette 1 permet de prélever une dose précise d'une substance chimique et/ou biologique, et comporte un tube 2 gradué sur au moins une partie de sa surface extérieure 3, une extrémité de prélèvement 4 et une extrémité d'aspiration 5. Le fonctionnement d'une telle pipette 1 est bien connu de l'art antérieur et ne sera donc pas détaillé. Un tel procédé de caractérisation est applicable à d'autres instruments de laboratoire, dès lors qu'ils comportent au moins un tube 2 transparent (colonnes, éprouvettes ...), et permet à l'utilisateur d'un identifier immédiatement, au premier regard, et sans erreur possible, au moins une caractéristique, par exemple le volume maximum, ou utile, ou nominal, ou les conditions d'utilisation ...

Selon l'invention, on insère des moyens 6 de caractérisation à l'intérieur 7 du tube 2, de sorte que ces moyens 6 soient visibles de l'extérieur en toutes circonstances, c'est-à-dire quelles que soient les conditions d'utilisation de l'instrument et sa position vis-à-vis du regard de l'utilisateur.

Les moyens 6 de caractérisation sont de préférence insérés dans un partie 8 du tube 2 exempte de graduations 9 et éloignée de toute graduation ou inscription, pour être d'autant mieux visibles à travers le tube 2 transparent et ne pas nuire à la précision, à la fiabilité ni à la sécurité d'emploi de l'instrument.

On emploie de préférence des moyens 6 de caractérisation colorés qui définissent un code de couleurs en relation biunivoque avec les valeurs de la caractéristique de l'instrument 1. Ainsi, il existe uen norme internationale codifiant par des couleurs les volumes maxima ou nominaux des pipettes courantes. Cette norme précise par exemple que les pipettes de 1 ml sont caractérisées par le jaune, celles de 2 ml par le blanc, celles de 5 ml par le bleu, celles de 10 ml par l'orange ... etc.

Dans ce cas et selon l'invention, on insère à l'intérieur 7 d'une extrémité 5 d'un tube 2 transparent par laquelle aucune substance chimique et/ou biologique ne doit passer, au moins un morceau 6 de matière colorée constituant les moyens de caractérisation.

Selon l'instrument 1 et l'application qui en est faite, on utilise pour réaliser les moyens 6 de caractérisation au moins un morceau 6 d'une matière qui laisse passer les gaz (cas d'une pipette), ou hermétique et dans ce cas, les moyens 6 de caractérisation peuvent servir aussi de moyens d'obturation du tube 2.

De préférence, on utilise au moins un morceau 6 en une matière hydrophobe de façon à limiter les erreurs de mesure, les accidents ou les détériorations des substances chimiques et/ou biologiques si celles-ci venaient au contact ou au voisinage des moyens 6 de caractérisation.

Selon l'invention, ou utilise autant de morceaux 6 colorés qu'il y a de caractéristiques à identifier, chaque morceau 6 étant d'une seule couleur correspondant à une valeur d'une caractéristique, les morceaux 6 étant superposés les uns sur les qutres dans le tube 2.

Le colorant utilisé pour colorer un morceau 6 constituant les moyens 6 de caractérisation est inerte vis-à-vis des substances chimiques et/ou biologiques de sorte que les moyens 6 de caractérisation ne modifient pas les propriétés physiques ou chimiques de ces substances.

De préférence, le colorant utilisé est du type résistant à la lumière, et avantageusement aux liquides.

L'invention concerne également une pipette 1 de laboratoire du type comportant des moyens 6 de caractérisation permettant à un utilisateur d'identifier immédiatement et sans erreur possible le volume maximum ou nominal de la pipette 1, caractérisée en ce que les moyens 6 de caractérisation sont constitués d'au moins un morceau 6 de matière colorée dont la couleur correspond au volume maximum ou nominal de la pipette 1, et qui est inséré dans l'extrémité 5 d'aspiration de la pipette 1.

La pipette 1 selon l'invention est avantageusement du type jetable. Dans le cas où elle doit comporter une protection stérile à son extrémité 5 d'aspiration, cette protection est colorée et constitue en elle-même des moyens 6 de caractérisation du volume de la pipette 1.

La pipette 1 représentée est constituée de deux pièces : un tube gradué de dosage 2 extrudé d'uen seule pièce, et un tampon 6 de matière colorée inséré dans l'extrémité 5 d'aspiration qui a pour fonctions de réaliser des moyens de caractérisation du volume et une protection en formant une barrière stérile entre la bouche de l'utilisateur et les substances utilisées dans la pipette 1.

Selon l'invention, le morceau 6 de matière colorée est de préférence en matière fibreuse ou cellulaires hydrophobe, notamment en viscose de bois ou cellulose ou coton ou autre. D'autres matières synthétiques ou naturelles pourront être employées dès lors qu'elles peuvent être stériles, inertes, hydrophobes, facilement colorées, de faible coût, et tenant par contact dans le tube 2.

Les dimensions du tampon 6 coloré seront adaptées en fonction du diamètre du tube 2 à son extrémité 5 d'aspiration de façon à pouvoir être inséré et à être coincé de lui-même dans l'extrémité 5 du tube 2 par simple contact avec les parois internes, comme cela est connu de l'art antérieur.

Le tampon 6 de matière colorée a une longueur telle que son extrémité 11, orientée vers l'intérieur 7 de la pipette 1 est éloignée du niveau 12 maximum de la pipette 1, par exemple, matérialisé par une double graduation 12. Ainsi, le fluide prélevé dans la pipette 1 ne peut normalement jamais venir au contact avec le tampon 6 de matière colorée.

L'extrémité 4 de prélèvement de la pipette 1 est formée en pointe. A partir d'un certain volume nominal de pipette 1, notamment pour les pipettes 1 dont le volume nominal est supérieur ou égal à 5 ml, l'extrémité 5 d'aspiration a un diamètre inférieur au diamètre de la partie graduée 10 du tube 2. Le diamètre intérieur de cette extrémité 5 est avantageusement compris entre 2 mm et 8mm, notamment de l'ordre de 3 à 5 mm. La longueur du tampon 6 est inférieure à celle de l'extrémité 5 d'aspiration, de sorte que ce tampon 6 ne débouche pas dans la partie 10 de la pipette 1 de fort diamètre.

On a remarqué que le fait de colorer un tampon de viscose de bois ou de coton par teinture réduit la propension du tampon 6 à s'effilocher dans le tube 2, ce qui est encore un avantage de l'invention.

Le colorant employé doit être résistant à la lumière, et de préférence aussi au lavage bien que cela ne soit pas nécessaire puisque les substances dosées dans la pipette 1 ne sont pas supposées entrer en contact avec le tampon 6.

Des essais effectués sur des tampons 6 en viscose de bois ou en coton hydrophobe ont montré que l'on peut utiliser des colorants directs substantifs tels que les dérivés azoïques. Le bleu 106, rouge 80, selon la classification du COLOR INDEX ont par exemple donnés d'excellents résultats. Ces colorants accrochent parfaitement à la viscose et au coton.

Pour fabriquer une pipette 1 selon l'invention, on extrude le tube 2 en continu que l'on gradue, puis on insére un tampon 6 de protection préalablement teinté dans l'extrémité 5 d'aspiration. L'ensemble est ensuite emballé puis stérilisé, par exemple à l'oxyde d'éthylène suivi de rinçages à l'air, ou encore au rayonnement nucléaire.

## Revendications

1. Procédé de caractérisation d'une pipette (1) de laboratoire comportant au moins un tube (2) transparent, par des moyens de caractérisation colorés permettant à l'utilisateur d'en identifier immédiatement et sans erreur possible au moins le volume maximum ou nominal, caractérisé en ce que l'on insère au moins un morceau (6) de matière colorée dont la couleur correspond audit volume à l'intérieur (7) de l'extrémité (5) d'aspiration de la pipette, de sorte que ce morceau de matière colorée est visible de l'extérieur en toutes circonstances tout en étant à l'abri des agressions extérieures.

2. Procédé selon la revendication 1, caractérisé en ce que le morceau (6) de matière colorée est inséré dans une partie (8) du tube (2) exempte de graduations (9) et éloignée de toute graduation ou inscription.

3. Procédé selon l'une des revendications 1 et 2, caractérisé en ce qu on utilise au moins un morceau (6) d'une matière qui laisse passer les gaz à travers l'extrémité (5).

4. Procédé selon l'une des revendications 1 et 2, caractérisé en ce qu'on utilise au moins un morceau (6) d'une matière hermétique.

5. Procédé selon l'une quelconque des revendications 1 à 4, caractérisé en ce qu on utilise au moins un morceau (6) d'une matière hydrophobe.

6. Procédé selon l'une quelconque des revendications 1 à 5, caractérisé en ce que l'on utilise autant de morceaux (6) colorés qu'il y a de caractéristiques à identifier, chaque morceau (6) étant d'une seule couleur correspondant à une valeur d'une caractéristique, les morceaux (6) étant superposés les uns sur les autres dans le tube (2).

7. Procédé selon l'une quelconque des revendications 1 à 6, caractérisé en ce que le colorant d'un morceau (6) de matière colorée est inerte chimiquement et/ou biologiquement -notamment est un colorant substantif direct-.

8. Procédé selon l'une quelconque des revendications 1 à 7, caractérisé en ce que le colorant utilisé est du type résistant à la lumière.

9. Pipette de laboratoire du type comportant des moyens (6) de caractérisation colorés dont la couleur correspond au volume maximum ou nominal de la pipette (1), permettant à un utilisateur d'identifier immédiatement et sans erreur possible le volume maximum ou nominal de la pipette (1), caractérisée en ce que les moyens (6) de caractérisation sont constitués d'au moins un morceau (6) de matière colorée qui est inséré dans l'extrémité (5) d'aspiration de la pipette (1).

10. Pipette selon la revendication 9, comportant une protection stérile à son extrémité (5) d'aspiration, caractérisée en ce que la protection est colorée et constitue en elle-même des moyens (6) de caractérisation du volume de la pipette (1).

11. Pipette selon l'une quelconque des revendications 9 et 10, caractérisé en ce qu'elle est constituée de deux pièces : un tube gradué de dosage (2) extrudé d'une seule pièce et un tampon (6) de matière colorée inséré dans l'extrémité (5) d'aspiration.

12. Pipette selon l'une quelconque des revendications 9 à 11, caractérisée en ce que le morceau (6) de matière colorée est en matière fibreuse ou cellulaire hydrophobe, notamment en viscose, ou cellulose ou coton.

13. Pipette selon l'une quelconque des revendications 9 à 12, caractérisée en ce que le morceau (6) de matière colorée a une longueur telle que son extrémité (Il) orientée vers l'intérieur (7) de la pipette (l) est éloignée du niveau (12) maximum de la pipette (l), le fluide prélevé ne pouvant normalement jamais venir en contact avec ce morceau (6) de matière colorée.

## Claims

1. Process of characterisation of a laboratory pipette (1) comprising at least one transparent tube by means of coloured characterisation means permitting the user to identify, immediately and without the possibility of error, at least the maximum or nominal volume of the said pipette, characterised in that at least one piece (6) of coloured material, the colour of which corresponds to the said volume, is inserted in the interior (7) of the suction end (5) of the pipette in such a way that this piece of coloured material is visible from the outside in all circumstances while being protected from external aggressions.

2. Process according to Claim 1, characterised in that the piece of coloured material is inserted into a part (8) of the tube (2) which is free from graduations (9) and away from any graduation or inscription.

3. Process according to either of Claims 1 and 2, characterised in that at least one piece (6) of a material is used which allows gases to pass through the end (5).

4. Process according to either of Claims 1 and 2, characterised in that at least one piece (6) of a hermetic material is used.

5. Process according to any one of Claims 1 to 4, characterised in that at least one piece (6) of a hydrophobic material is used.

6. Process according to any one of Claims 1 to 5, characterised in that as many coloured pieces (6) as there are characteristics to identify are used, each piece (6) being of a single colour corresponding to a value of a characteristic, the pieces (6) being superposed on one another in the tube (2).

7. Process according to any one of Claims 1 to 6, characterised in that the colouring of a piece (6) of coloured material is chemically and/or biologically inert - in particular is a direct substantive colouring.

8. Process according to any one of Claims 1 to 7, characterised in that the colouring used is of the type which is resistant to light.

9. Laboratory pipette of the type comprising coloured characterisation means (6), the colour of which corresponds to the maximum or nominal value of the pipette (1), the said characterisation means permitting a user to identify, immediately and without the possibility of error, the maximum or nominal volume of the pipette, characterised in that the characterisation means are composed of at least one piece (6) of coloured material which is inserted into the suction end (5) of the pipette (1).

10. Pipette according to Claim 9 comprising a sterile protection at its suction end (5), characterised in that the protection is coloured and constitutes in itself characterisation means (6) of the volume of the pipette (1).

11. Pipette according to either of Claims 9 and 10, characterised in that it is composed of two pieces: a graduated dosage measuring tube (2) extruded in a single piece, and a wad (6) of coloured material inserted into the suction end (5).

12. Pipette according to any one of Claims 9 to 14, characterised in that the piece (6) of coloured material is made of a fibrous or hydrophobic cellular material, in particular viscose, cellulose or cotton.

13. Pipette according to any one of Claims 9 to 12, characterised in that the piece (6) of coloured material is of a length such that its end (11) directed towards the inside of the pipette (1) is far away from the maximum level (12) of the pipette, the fluid withdrawn never normally being able to come into contact with this piece (6) of coloured material.

## Patentansprüche

1. Verfahren zur Kennzeichnung einer Laborpipette (1) mit zumindest einem durchsichtigem Rohr (2) durch farbige Kennzeichnungsmittel, die es dem Benutzer ermöglichen, daraus sofort und ohne Fehlermöglichkeit zumindest das Maximal- oder Nennvolumen zu erkennen, dadurch gekennzeichnet, daß zumindest ein Stück (6) aus farbigem Material, dessen Farbe dem Volumen im Inneren (7) des Ansaugendes (5) entspricht, so eingesetzt wird, daß das Stück aus farbigem Material unter allen Umständen von außen sichtbar und dabei vor äußeren Beanspruchungen geschützt ist.

2. Verfahren nach Anspruch 1, dadurch gekennzeichnet, daß das Stück (6) aus farbigem Material in einen Abschnitt (8) des Rohres (2) eingesetzt wird, der frei und beabstandet von allen Skaleneinteilungen (9) oder Inschriften ist.

3. Verfahren nach Anspruch 1 oder 2, dadurch gekennzeichnet, daß zumindest ein Stück (6) aus einem Material, das Gase durch das Ende (5) strömen läßt, verwendet wird.

4. Verfahren nach Anspruch 1 oder 2, dadurch gekennzeichnet, daß zumindest ein Stück (6) aus luftdichtem Material verwendet wird.

5. Verfahren nach einem der Ansprüche 1 bis 4, dadurch gekennzeichnet, daß zumindest ein Stück (6) aus wasserabweisendem Material verwendet wird.

6. Verfahren nach einem der Ansprüche 1 bis 5, dadurch gekennzeichnet, daß so viele farbige Stücke (6) wie zu kennzeichnende Merkmale verwendet werden, wobei jedes Stück (6) eine einzige Farbe aufweist, die einem Wert eines Merkmals entspricht und die Stücke (6) im Rohr (2) übereinander gesetzt werden.

7. Verfahren nach einem der Ansprüche 1 bis 6, dadurch gekennzeichnet, daß der Farbstoff eines Stücks (6) aus farbigem Material chemisch und/oder biologisch inaktiv und insbesondere ein direktziehender Farbstoff ist.

8. Verfahren nach einem der Ansprüche 1 bis 7, dadurch gekennzeichnet, daß der verwendete Farbstoff lichtecht ist.

9. Laborpipette mit farbigen Kennzeichnungsmitteln (6), deren Farbe dem Maximal- oder Nennvolumen der Pipette (1) entspricht, sodaß ein Benutzer sofort und ohne Fehlermöglichkeit das Maximal- oder Nennvolumen der Pipette (1) erkennen kann, dadurch gekennzeichnet, daß die Kennzeichnungsmittel (6) durch mindestens ein Stück (6) aus farbigem Material gebildet sind, das in das Ansaugende (5) der Pipette (1) eingesetzt ist.

10. Pipette nach Anspruch 9, die an ihrem Ansaugende (5) einen sterilen Schutz aufweist, dadurch gekennzeichnet, daß der Schutz farbig ist und selbst die Mittel (6) zur Kennzeichnung des Volumens der Pipette (1) bildet.

11. Pipette nach Anspruch 9 oder 10, dadurch gekennzeichnet, daß sie aus zwei Teilen besteht, nämlich einem einstückigen extrudierten und mit einer Skala versehenen Dosierungsrohr (2) und einem Stöpsel (6) aus farbigem Material, der in das Ansaugende (5) eingesetzt ist.

12. Pipette nach Anspruch 9 oder 11, dadurch gekennzeichnet, daß das Stück (6) aus farbigem Material aus wasserabweisendem Faser- oder Zellenmaterial, insbesondere Viskose, Zellulose oder Baumwolle besteht.

13. Pipette nach einem der Ansprüche 9 bis 12, dadurch gekennzeichnet, daß das Stück (6) aus farbigem Material so lange ist, daß sein zum Inneren (7) der Pipette (1) gerichtetes Ende vom Maximalpegel (12) der Pipette (1) beabstandet ist und die gehobene Flüssigkeit normalerweise nie mit dem Stück (6) aus farbigem Material in Kontakt kommt.
